# EUROPÄISCHE PATENTSCHRIFT

(11) **EP 0 884 019 B1**
(45) Veröffentlichungstag und Bekanntmachung des Hinweises auf die Patenterteilung: **22.12.1999**
(21) Anmeldenummer: 98108218.3
(22) Anmeldetag: 06.05.1998
(51) Int. Cl.: A47L 9/24

(54) **Staubsaugerschlauch mit elektrischen Leitern**
Vacuum cleaner pipe with electrical conductors
Tuyau d'aspirateur comportant des conducteurs électriques

(30) Priorität: 09.06.1997 DE 29709996 U
(43) Veröffentlichungstag der Anmeldung: 16.12.1998
(73) Patentinhaber: TRUPLAST KUNSTSTOFFTECHNIK GMBH, D-35428 Langgöns (DE)
(72) Erfinder: Linhart, Georg, 61206 Wöllstadt (DE)

(56) Entgegenhaltungen:
- EP-A- 0 288 742
- EP-A- 0 733 336
- WO-A-96/25083
- US-A- 4 345 805

## Beschreibung

Die Erfindung bezieht sich auf einen Staubsaugerschlauch mit elektrischen Leitern nach dem Oberbegriff des Anspruches 1.

Es ist bereits ein Staubsaugerschlauch der im Oberbegriff des Anspruches 1 genannten Art vorgeschlagen worden. Der Träger ist hierbei durch ein im Spritzvorgang eingebrachtes thermoplastisches Material mit dem Schlauch verbunden. Auf die gleiche Weise ist die Endbuchse im Schlauch befestigt. Das zur Befestigung des Trägers auf dem Schlauch und zur Befestigung der Endbuchse im Schlauch verwendete Material ist entweder dem Schlauchmaterial gleich oder ähnlich, so daß die mit ihm hergestellten Verbindungen ihren Zweck erfüllen. Die Verbindungen können nicht zerstörungsfrei gelöst werden. Der Spritzvorgang ist aufwendig, erfordert Fachkräfte und besondere Einrichtungen zu seiner Durchführung.

Aufgabe der Erfindung ist es, den Staubsaugerschlauch nach dem Oberbegriff des Anspruches 1 so auszubilden, daß für die Verbindung des Trägers und der Endbuchse mit dem Schlauch ein Spritzvorgang entbehrlich ist. Die Verbindung des Trägers und der Endbuchse mit dem Schlauch soll so ausgebildet sein, daß sie durch angelernte Kräfte ohne große Hilfsmittel vollzogen werden und bei Bedarf wieder gelöst werden kann.

Die gestellte Aufgabe wird erfindungsgemäß durch die im kennzeichnenden Teil des Anspruches 1 angegebene Ausbildung gelöst.

Zweckmäßige Aus- und Weiterbildungen des Erfindungsgegenstandes sind in den Ansprüchen 2 bis 4 angegeben.

Ein Ausführungsbeispiel der Erfindung ist in der Zeichnung rein schematisch dargestellt.

Es zeigen:
Fig. 1 einen Aufriß, teilweise im Schnitt.
Fig. 2 einen Aufriß, in dem der Verlauf des Schnittes in Fig. 1 angegeben ist.
Fig. 3 eine Stirnansicht eines Bauteils in seiner Bestimmungsform.
Fig. 4 eine Stirnansicht des Bauteils nach Fig. 3 in seiner Herstellungsform.

In der Zeichnung ist mit 1 ein aus einem weichen thermoplastischen Kunststoff bestehender Schlauch bezeichnet, der außen wendelförmig verlaufende Wellentäler 1a und Wellenberge 1b aufweist.

Auf dem Schlauch 1 ist ein aus härterem Kunststoff als der Schlauch bestehender Träger für elektrische Schleifringe 3 befestigt. An den Schleifringen 3 ist jeweils ein elektrischer Leiter 4 angeschlossen. Die Leiter 4 sind im Schlauch 1 auf eine weiter unten näher beschriebene Weise angeordnet.

In den Schlauch 1 greift eine Endbuchse 5 ein, deren Bestimmungslage gegen einfache Herausnahme gesichert ist.

Der Träger ist aus zwei Teilen gebildet. Der eine Teil ist ein Buchsenring 2a, der mit einem Schleifring 3 bestückt ist und einen ringsum geschlossenen Mantel aufweist. Der andere Teil besteht aus einer vor dem Buchsenring 2a angeordneten Hülse 2b, die mit zwei weiteren Schleifringen 3 bestückt ist. Die Hülse 2b weist einen durchgehenden Axialschlitz 6 auf.

An die innere Mantelfläche der Hülse 2b ist mindestens ein Gewindegang 7 angeformt, der ein Gegengewinde für die Wellentäler 1a und Wellenberge 1b des Schlauches 1 bildet. Die Hülse 2b wird auf den Schlauch 1 aufgeschraubt, nachdem der Buchsenring 2a auf den Schlauch 1 aufgeschoben ist.

Die Enden der elektrischen Leiter 4 sind aus einer im Schlauch 1 angeordneten Schutzhülle 8 heraus zunächst in den Axialschlitz 6 der Hülse 2b und sodann zu den ihnen zugeordneten Schleifringen 3 geführt, die im Axialschlitz 6 innen freiliegen. Der Buchsenring 2a ist mit der Hülse 2b formschlüssig verbunden. Zur formschlüssigen Verbindung greift ein am Buchsenring 2a angeformter, umlaufender Außenwulst 2c in eine entsprechende Innennut 2d der Hülse 2b ein (Fig. 1).

Ein an der äußeren Mantelfläche der Endbuchse 5 angeformter Ringwulst 5a greift in eine innere Nut 2e der Hülse 2b ein (Fig. 1).

Durch den Eingriff des Außenwulstes 2c in die Innennut 2d und den Eingriff des Ringwulstes 5a in die Innennut 2d der Hülse 2b, sind der Buchsenring 2a und die Endbuchse 5 mit der Hülse 2b formschlüssig vereinigt. Auch die Verbindung der Hülse 2b mit dem Schlauch 1 ist infolge des Schraubeingriffes des Gewindeganges 7 in den Schlauch 1 formschlüssig, so daß die Verbindungen insgesamt rein formschlüssig, jedoch bei Bedarf wieder lösbar sind.

Als weitere erfindungsgemäße Ausbildung ist in der Endbuchse 5 ein von ihrem hinteren Ende ausgehender und sich bis zum Wulstring 5a erstreckender Schlitz 5b (Fig. 1) vorgesehen. Die Flanken des Schlitzes 5b gehen in eine rohrartige Anformung 5d über, die zur Aufnahme des zugeordneten Endes der Schutzhülle 8 vorgesehen ist. Die Anformung 5d ist zum offenen Ende des Schlitzes 5b offen und am entgegengesetzten Ende geschlossen. Der Schlitz 5b ist in seiner Bestimmungslage vorzugsweise so ausgerichtet, daß er mit dem Axalschlitz 6 der Hülse 2b fluchtet. Auf diese Weise ergibt sich ein Veriegungspfad für die elektrischen Leiter 4, wie aus Fig. 1 ersichtlich.

Ferner besteht eine zweckmäßige Weiterbildung des Erfindungsgegenstandes darin, daß eine angeformte Gelenkstelle 2f die Hülse 2b in zwei gleiche Schalenhälften 2g teilt, deren freie Ränder die Flanken des Axialschlitzes 6 sind. Hierdurch ist die Hülse 2b, wie in Fig. 4 dargestellt, in aufgeklappter Form herzustellen, wofür eine einfache schieberfreie Form genügt. Um die Bestimmungsform der Hülse 2b zu erreichen, ist es lediglich erforderlich, die beiden Schalenhälften 2g um die Gelenkstelle 2f gegeneinander zu bewegen, bis sich die in Fig. 3 gezeigte Form ergibt.

## Patentansprüche

1. Staubsaugerschlauch mit elektrischen Leitern wobei.
a) auf einem Ende des außen wendelförmig verlaufende Wellenberge und Wellentäler aufweisenden, aus weichem thermoplastischem Material bestehenden Schlauches, ein aus härterem Material als der Schlauchwerkstoff bestehender Träger für elektrische Schleifringe befestigt ist, an denen jeweils einer der elektrischen Leiter angeschlossen ist und wobei,
b) in das den Träger aufweisende Ende des Schlauches eine Endbuchse eingesteckt ist, die mit dem Träger verbunden ist und aus dem gleichen Werkstoff wie der Träger besteht.
**dadurch gekennzeichnet** daß
c) der Träger aus einem mit mindestens einem Schleifring (3) bestückten Buchsenring (2a) und einer vor dem Buchsenring (2a) angeordneten Hülse (2b) besteht, und daß die Hülse (2b) einen durchgehenden Axialschlitz (6) aufweist, zwei weitere Schleifringe (3) trägt und einerseits formschlüssig mit dem Buchsenring (2a) und andererseits formschlüssig mit der Endbuchse (5) verbunden ist;
d) an die innere Mantelfläche der Hülse (2b) mindestens ein Gewindegang (7) angeformt ist, der ein Gegengewinde für die Wellentäler (1a) und Wellenberge (1b) des Schlauches (1) bildet;
e) die Enden der elektrischen Leiter (4) aus einer im Schlauch (1) angeordneten Schutzhülle (8) heraus zunächst in den Axialschlitz (6) der Hülse (2b) und sodann zu den ihnen zugeordneten, im Axialschlitz (6) innen freiliegenden Schleifringen (3) geführt sind.

2. Staubsaugerschlauch nach Anspruch 1, **dadurch gekennzeichnet,** daß zur formschlüssigen Verbindung der Hülse (2b) mit dem Buchsenring (2a) und der Endbuchse (5) ein am Buchsenring (2a) angeformter Außenwulst (2c) in eine hintere Innennut (2d) der Hülse (2b) und ein an der äußeren Mantelfläche der Endbuchse (5) angeformter Ringwulst (5a) in eine vordere Innennut (2e) der Hülse (2b) eingreift.

3. Staubsaugerschlauch nach Anspruch 1 und 2, **dadurch gekennzeichnet,** daß die Endbuchse (5) einen von ihrem hinteren Ende ausgehenden und sich bis zum Ringwulst (5a) erstreckenden Schlitz (5b) aufweist, dessen Flanken in eine zur Aufnahme des zugeordneten Endes der Schutzhülle (8) ausgebildete rohrartige Anformung (5d) übergehen, die zum offenen Ende des Schlitzes (5b) hin offen und am entgegengesetzten Ende geschlossen ist und daß der Schlitz (5b) in seiner Bestimmungslage mit dem Axialschlitz (6) der Hülse (2b) fluchtet.

4. Staubsaugerschlauch nach Anspruch 1 bis 3, **dadurch gekennzeichnet,** daß eine angeformte Gelenkstelle (2f) die Hülse (2b) in zwei gleiche Schalenhälften (2g) teilt, deren freie Ränder die Flanken des Axialschlitzes (6) bilden.

## Claims

1. Vacuum cleaner hose with electrical conductors, whereby
a) at one end of the hose of soft thermoplastic material, having corrugation peaks and corrugation troughs extending externally in spiral form, there is attached a carrier, of harder material than the hose material, for electrical slip rings to which respective ones of the electrical conductors are connected, and whereby,
b) an end bushing is plugged into the end of the hose having the carrier, which bushing is connected with the carrier and is of the same material as the carrier,
characterised in that,
c) the carrier consists of a bushing ring (2a), equipped with at least one slip ring (3), and a sleeve (2b) arranged before the bushing ring (2a), and in that the sleeve (2b) has a through-going axial slit (6), carries two further slip rings (3) and is connected on the one hand form-locking with the bushing ring (2a) and on the other hand form-locking with the end bushing (5);
d) there is formed on the inner envelope surface of the sleeve (2b) at least one thread (7) which constitutes a counter-thread for the corrugation troughs (1a) and corrugation peaks (1b) of the hose (1);
e) the ends of the electrical conductor (4) are guided out of a protective cover (8) arranged in the hose (1), initially into the axial slit (6) of the sleeve (2b) and then to the slip rings (3) associated therewith, exposed inwardly in the axial slit (6).

2. Vacuum cleaner hose according to claim 1,
characterised in that,
for the form-locking connection of the sleeve (2b) with the bushing ring (2a) and the end bushing (5), an exterior protrusion (2c) formed on the bushing ring (2a) engages into a rearward internal groove (2d) of the sleeve (2b) and an annular projection (5a) formed on the outer envelope surface of the end bushing (5) engages into a forward internal groove (2e) of the sleeve (2b).

3. Vacuum cleaner hose according to claims 1 and 2,
characterised in that,
the end bushing (5) has a slit (5b) starting from its rearward end and extending up to the annular projection (5a), the flanks of which slit transition into a tube-like formed part (5d) constituted for receiving the associated end of the protection sleeve (8), which part is open towards the open end of the slit (5b) and is closed at the opposite end, and in that the slit (5b) aligns with the axial slit (6) of the sleeve (2b) in its intended disposition.

4. Vacuum cleaner hose according to claims 1 to 3,
characterised in that,
a formed joint site (2f) divides the sleeve (2b) into two similar shell halves (2g), the free edges of which joint site form the flanks of the axial slit (6).

## Revendications

1. Tuyau flexible d'aspirateur comportant des conducteurs électriques, dans lequel,
a) est fixé, sur une extrémité du tuyau flexible en une matière thermoplastique souple et présentant extérieurement des crêtes d'ondulations et des creux d'ondulations s'étendant de manière hélicoïdale, un support, consistant en une matière plus dure que celle du tuyau flexible et destiné à des bagues glissantes électriques, auxquelles est chaque fois raccordé l'un des conducteurs électriques, et dans lequel
b) est introduite, dans l'extrémité du tube flexible dirigée vers le support, une douille d'extrémité qui est reliée au support et qui est en le même matériau que le support,
**caractérisé en ce que**
c) le support consiste en une bague de douille (2a) pourvue d'au moins une bague glissante (3) et en un manchon (2b) placé devant la bague de douille (2a), et en ce que le manchon (2b) présente une fente axiale (6) traversante, porte deux autres bagues glissantes (3) et est relié, d'une part, par liaison mécanique à la bague de douille (2a) et, d'autre part, par liaison mécanique à la douille d'extrémité (5) ;
d) au moins un pas de vis (7) est formé d'un seul tenant sur la surface latérale intérieure du manchon (2b) et constitue un contre-filetage pour les creux d'ondulations (1a) et pour les crêtes d'ondulations (1b) du tuyau flexible (1);
e) les extrémités des conducteurs électriques (4) passent, à partir d'une gaine de protection (8) disposée dans le tuyau flexible (1), tout d'abord dans la fente axiale (6) du manchon (2b) et ensuite vers les bagues glissantes (3) qui leur sont associées et qui sont exposées à l'intérieur dans la fente axiale (6).

2. Tuyau flexible d'aspirateur selon la revendication 1, **caractérisé en ce que**, pour la liaison à engagement positif du manchon (2b) avec la bague de douille (2a) et la douille d'extrémité (5), un bourrelet extérieur (2c) formé d'un seul tenant sur la bague de douille (2a) pénètre dans une rainure intérieure arrière (2d) du manchon (2b) et un bourrelet annulaire (5a), formé d'un seul tenant sur la surface latérale extérieure de la douille d'extrémité (5), pénètre dans une rainure intérieure avant (2e) du manchon (2b).

3. Tuyau flexible d'aspirateur selon les revendications 1 et 2, **caractérisé en ce que** la douille d'extrémité (5) présente une fente (5b) qui s'étend à partir de son extrémité arrière jusqu'au bourrelet annulaire (5a), et dont les flancs se transforment en un élément (5d) d'un seul tenant de forme tubulaire prévu pour recevoir l'extrémité associée de la gaine de protection (8), et qui est ouvert en direction de l'extrémité ouverte de la fente (5b) et fermé à l'extrémité opposée, et en ce que la fente (5b) est, dans sa position de destination, en alignement avec la fente axiale (6) du manchon (2b).

4. Tuyau flexible d'aspirateur selon les revendications 1 à 3, **caractérisé en ce qu'**un point d'articulation (2f) formé d'un seul tenant divise le manchon (2b) en deux demi-coquilles (2g) identiques dont les bords libres constituent les flancs de la fente axiale (6).
